# FASCICULE DE BREVET EUROPEEN

(11) **EP 2 039 606 B1**
(45) Date de publication et mention de la délivrance du brevet: **24.03.2010**
(21) Numéro de dépôt: 08290879.9
(22) Date de dépôt: 16.09.2008
(51) Int. Cl.: B65B 3/12, B65B 31/00, B65B 57/06

(54) **Installation de remplissage en liquide, tel que peinture, de récipient aérosol**
Anlage zur Füllung von Sprühbehältern mit Flüssigkeit, insbesondere Farbe
Installation for filling an aerosol container with a liquid, such as paint

(30) Priorité: 24.09.2007 FR 0706656
(43) Date de publication de la demande: 25.03.2009
(73) Titulaire: Fillon Technologies, 28210 Faverolles (FR)
(72) Inventeur: Chassaing, Antoine, 28300 Clevilliers (FR)
(74) Mandataire: Godineau, Valérie

(56) Documents cités:
- EP-A- 0 440 477
- CH-A- 458 965
- FR-A- 2 890 940
- US-A- 3 651 836
- US-A- 4 938 260

## Description

La présente invention concerne une installation de remplissage en liquide, tel que peinture, de récipient aérosol, du type comprenant au moins un bâti, des moyens de maintien, de manière amovible, d'un godet de liquide de remplissage sur le bâti en un emplacement situé au-dessus de l'emplacement de récipient aérosol, généralement dans une position de contact avec la valve dudit récipient, un élément pousseur à tête de piston amovible et des moyens indicateurs de l'absence de fixation de la tête de piston sur l'élément pousseur, ledit élément pousseur étant déplaçable axialement dans ledit godet pour provoquer, par poussée sur ledit liquide, le transfert de ce liquide, à travers un orifice du godet, dans le récipient aérosol, la tête de piston amovible étant désolidarisée de l'élément pousseur à l'intérieur du godet avant retrait de l'élément pousseur dudit godet.

Des installations du type mentionné ci-dessus sont décrites dans les brevets US-4.938.260, US-3.651.836, CH-458.965 et EP-0.440.477.

Un exemple d'une installation selon le préambule de la revendication 1 est notamment décrit dans la demande internationale PCT WO 2007 034043. Une telle installation se caractérise par le fait que l'élément pousseur est équipé d'une tête de piston, amovible, désolidarisable de l'élément pousseur à l'intérieur du godet avant retrait de l'élément pousseur dudit godet, de manière à maintenir l'élément pousseur exempt de salissure au cours de sa course. Grâce à cette conception, à l'issue de l'opération de remplissage, on évite à l'opérateur toute opération de nettoyage de l'installation puisque tout contact entre l'installation et le liquide de remplissage s'opère par l'intermédiaire de la tête de piston amovible constituant un consommable de ladite installation. Toutefois, cet objectif n'est pas atteint lorsque l'opérateur oublie, avant l'opération de remplissage ou de transfert, d'équiper l'élément pousseur de sa tête de piston amovible. Dans ce cas, l'élément pousseur est en contact direct avec le liquide de remplissage lors de son mouvement de va-et-vient et doit être nettoyé après transfert du liquide du godet vers le récipient aérosol.

Pour résoudre ce problème, il a été imaginé de ménager, dans l'élément pousseur formant piston, des canaux débouchant à l'air libre, lesdits canaux empêchant, en l'absence de la tête de piston venant fermer lesdits canaux, toute montée en pression des chambres d'actionnement du piston rendant alors impossible l'opération de transfert. L'inconvénient d'une telle solution est qu'elle oblige à disposer d'un élément pousseur de conception complexe et à fonctionnement nécessairement pneumatique. En outre, l'air introduit dans les canaux vient, en présence de la tête de piston, prendre appui sur ladite tête au risque de la désolidariser de manière intempestive du reste de l'élément pousseur.

Un but de la présente invention est de proposer une installation de remplissage de type précité dont la conception des moyens indicateurs de l'absence de fixation de la tête de piston sur l'élément pousseur sont de conception simplifiée, lesdits moyens n'ayant aucune incidence sur le fonctionnement intrinsèque de l'élément pousseur.

A cet effet, l'invention a pour objet une installation de remplissage en liquide, tel que peinture, de récipient aérosol, du type comprenant au moins
- un bâti,
- des moyens de maintien, de manière amovible, d'un godet de liquide de remplissage sur le bâti en un emplacement situé au-dessus de l'emplacement de récipient aérosol, généralement dans une position de contact avec la valve dudit récipient,
- un élément pousseur à tête de piston amovible et
- des moyens indicateurs de l'absence de fixation de la tête de piston sur l'élément pousseur, ledit élément pousseur étant déplaçable axialement dans ledit godet pour provoquer, par poussée sur ledit liquide, le transfert de ce liquide, à travers un orifice du godet, dans le récipient aérosol, la tête de piston amovible étant désolidarisée de l'élément pousseur à l'intérieur du godet avant retrait de l'élément pousseur dudit godet,
caractérisée en ce que les moyens indicateurs de l'absence de fixation de la tête de piston sur l'élément pousseur affectent la forme d'une butée mobile entre une position active, dans laquelle ladite butée est disposée sur la trajectoire suivie par ledit godet lors de sa mise en place dans son emplacement sur le bâti et empêche ladite mise en place, et une position inactive, dans laquelle ladite butée autorise ladite mise en place, cette butée, rappelée en position active, étant maintenue en position inactive par la tête de piston, à l'état fixé de la tête de piston sur l'élément pousseur.

Grâce à la présence d'une butée mobile formant obstacle à la mise en place du godet, dans ou sur le bâti en l'absence de la fixation de la tête de piston sur l'élément pousseur, tout risque de salissure de l'élément pousseur par oubli de la fixation de la tête de piston sur ledit élément est évité.

L'invention sera bien comprise à la lecture de la description suivante d'exemples de réalisation, en référence aux dessins annexés dans lesquels :
la figure 1 représente une vue en perspective d'une installation de remplissage en liquide conforme à l'invention en position éclatée des éléments la constituant ;
la figure 2 représente une vue en coupe d'une installation de remplissage conforme à l'invention en position active de la butée ;
la figure 3 représente une vue en coupe d'une installation de remplissage conforme à l'invention en position inactive de ladite butée avant transfert du liquide de remplissage du godet vers le récipient aérosol et
la figure 4 représente une vue en coupe d'une installation de remplissage conforme à l'invention en position active de ladite butée après transfert du liquide de remplissage du godet vers le récipient aérosol et désolidarisation de la tête de piston de l'élément pousseur.

Comme mentionné ci-dessus, l'installation de remplissage, objet de l'invention, est plus particulièrement destinée à permettre le remplissage en liquide, en particulier en peinture, de récipient aérosol 12 se présentant généralement sous forme d'un corps cylindrique muni à sa partie supérieure d'une valve. Cette valve est surmontée d'un diffuseur amovible permettant de diffuser dans l'atmosphère le liquide contenu à l'intérieur du récipient aérosol. Cette diffusion est obtenue à l'aide d'un gaz propulseur contenu à l'intérieur du récipient aérosol. Le remplissage du récipient aérosol en liquide à projeter s'effectue par la valve du récipient aérosol. Le remplissage nécessite une installation de remplissage conforme à l'invention.

Cette installation de remplissage comprend classiquement un bâti 1, des moyens 3A, 3B de maintien, de manière amovible, d'un godet 10 de liquide de remplissage sur le bâti 1 en un emplacement 4 situé au-dessus de l'emplacement 5 de récipient aérosol, généralement dans une position de contact avec la valve dudit récipient, un élément pousseur 6 à tête 7 de piston amovible et des moyens indicateurs de l'absence de fixation de la tête 7 de piston sur l'élément pousseur 6. Cet élément pousseur 6 est déplaçable axialement dans le godet 10 pour provoquer, par poussée sur ledit liquide, le transfert de ce liquide, à travers un orifice 11 du godet, dans le récipient aérosol. La tête 7 de piston amovible est, quant à elle, désolidarisée de l'élément pousseur 6 à l'intérieur du godet 10 avant retrait de l'élément pousseur 6 du godet 10.

Dans les exemples représentés, le bâti 1 délimite une enceinte, généralement de type colonne, munie d'une entrée 2 frontale, de préférence obturable, d'introduction du godet 10 et du récipient aérosol 12 dans ladite enceinte. Ce bâti 1 loge généralement le godet 10 et le récipient aérosol à l'état suspendu du godet dans ladite enceinte délimitée par le bâti. La mise en place et l'enlèvement du godet et du récipient aérosol de l'enceinte délimitée par le bâti 1 s'effectue par l'intermédiaire d'une entrée 2 munie généralement d'une porte pivotante ou coulissante.

Pour permettre le maintien, en particulier en suspension, du godet 10 à l'intérieur de l'enceinte du bâti 1 en un emplacement 4 situé au-dessus de l'emplacement 5 de récipient aérosol, le godet 10 est, avant introduction dans le bâti 1, logé à l'intérieur d'un porte-godet 3A. Ce porte-godet, de forme complémentaire dudit godet, est muni d'un épaulement circonférentiel externe annulaire coopérant avec des glissières 3B ménagées le long des parois périphériques internes du bâti 1. Ces moyens de maintien 3A, 3B ne seront pas décrits plus en détail ci-après.

Le godet 10 est muni, dans sa face formant fond, d'un orifice 11 d'injection qui se prolonge généralement extérieurement d'une saillie formant buse d'injection positionnable sur la valve du récipient aérosol. L'orifice d'injection du godet est donc adaptable à la valve du récipient aérosol et plus particulièrement destiné à venir en prise avec cette dernière. L'élément 6 pousseur agit par poussée sur le liquide de remplissage contenu dans le godet 10 pour le transférer du godet 10 au récipient aérosol 12. Ainsi, le godet 10 est positionné, dans un premier temps, avec son orifice 11 d'injection en regard de la valve du récipient aérosol, ledit orifice avec sa saillie étant introduit dans la valve. Le liquide de remplissage, contenu à l'intérieur du godet 10, est, sous l'action d'un déplacement axial de l'élément 6 pousseur à l'intérieur du godet 10, transféré du godet 10 vers le récipient aérosol 12. Cet élément pousseur 6 est équipé d'une tête 7 de piston amovible qui est désolidarisée de l'élément pousseur à l'intérieur du godet 10 avant retrait de l'élément pousseur 6 dudit godet 10. Cette tête 7 de piston, qui est conformée pour coopérer avec le godet pour obtenir, après transfert, la retenue de la tête 7 de piston à l'intérieur du godet 10 et former une paroi étanche emprisonnant le liquide résiduel non transféré à l'intérieur du godet, est retenue dans le godet 10 dans une position de fin de transfert voisine du fond du godet dans laquelle elle obstrue l'orifice 11 d'injection du godet 10. Généralement, la tête 7 de piston se présente sous la forme d'un disque circulaire, avec un segment racleur d'étanchéité radiale, ce disque étant prolongé d'une jupe circulaire destinée à venir coiffer l'élément 6 pousseur. Ainsi, la tête 7 de piston est fixée à l'élément pousseur par simple emboîtement. L'élément 6 pousseur forme, quant à lui, le piston d'un vérin hydraulique ou pneumatique dont le corps est formé par au moins une partie du bâti 1 de l'installation. Cet élément 6 pousseur affecte ici la forme d'un corps cylindrique muni d'un épaulement circulaire périphérique externe. Ce corps épaulé permet de former, de part et d'autre de la zone épaulée, à chaque fois, une chambre qui, à l'état alimenté en fluide, entraîne le déplacement axial du piston dans une direction. Lorsque l'élément pousseur 6 est dépourvu de sa tête 7 de piston amovible, le risque est que l'élément pousseur plonge directement dans le godet contenant le liquide de remplissage et se salisse au contact du liquide, obligeant à un nettoyage dudit élément après chaque opération de transfert.

Pour éviter un tel problème, l'installation de remplissage comporte des moyens indicateurs de l'absence de fixation de la tête 7 de piston sur l'élément pousseur 6. Ces moyens indicateurs affectent ici la forme d'une butée 8 mobile entre une position active (figure 2), dans laquelle ladite butée 8 est disposée sur la trajectoire suivie par ledit godet 10 lors de sa mise en place dans son emplacement sur le bâti 1 et empêche ladite mise en place, et une position inactive (figure 3), dans laquelle ladite butée 8 autorise la mise en place du godet 10 dans son emplacement 4 sur le bâti 1, cette butée 8, rappelée en position active, étant maintenue en position inactive par la tête 7 de piston, à l'état fixé de la tête 7 de piston sur l'élément pousseur 6.

La butée 8 est rappelée en position active au moins sous l'effet de son propre poids. Dans les exemples représentés, la butée 8 est chargée par un ressort 13 qui rappelle la butée 8 en position active. Cette butée 8 est, dans les exemples représentés, montée sur l'élément pousseur 6. Cette butée 8 est disposée à, ou au voisinage de, l'extrémité libre de l'élément pousseur 6. En position active, cette butée 8 forme un prolongement de l'élément 6 pousseur. En position inactive, cette butée 8 s'escamote dans un logement 6A de l'élément pousseur 6. En position active, la butée 8 fait saillie et s'étend au-delà de l'extrémité libre de l'élément pousseur 6 dans une position dans laquelle elle empêche la mise en place du godet et de son porte-godet dans l'enceinte délimitée par le bâti 1 comme l'illustre la figure 2. Dans les exemples représentés, la butée 8 affecte la forme d'un levier pivotant autour d'un axe 9 orthogonal à la direction de déplacement axial de l'élément pousseur 6. L'extrémité libre de la butée 8, formant obstacle à la mise en place du godet 10 dans son emplacement 4 en position active de ladite butée 8, est conformée en coin. Les plans de l'angle rentrant formé par le coin constituent des surfaces d'appui et de butée du godet lors de son introduction dans l'emplacement 4. Un pan incliné ménagé sur le pourtour du levier, au voisinage de l'extrémité du levier munie de l'axe 9 pivot vient en appui contre une paroi intérieure du logement du levier et empêche, en position active du levier, le déplacement angulaire dudit levier au-delà d'une position prédéterminée sous l'effet de l'effort d'introduction du godet dans son emplacement exercé par l'opérateur.
Dans une telle installation, dans laquelle le bâti 1 délimite une enceinte munie d'une entrée 2, de préférence obturable, d'introduction du godet 10 et du récipient aérosol dans ladite enceinte, la butée 8 forme, en position active, une rampe inclinée de manière descendante depuis sa zone de liaison à l'élément pousseur 6 en direction de la zone d'entrée 2 du godet dans le bâti 1 de manière à empêcher, dans ladite position, l'accès du godet 10 à l'emplacement 4 de réception du godet mais autoriser l'extraction du godet 10 dudit emplacement 4. En effet, comme l'illustre la figure 4, en position de fin de transfert, la tête 7 de piston est retenue à l'intérieur du godet 10 de sorte que le piston constitutif de l'élément pousseur est, quand il est retiré du godet, exempt de tête 7 de piston. La butée revient donc dans sa position active dans laquelle elle empêche l'introduction du godet dans son emplacement sur le bâti 1. Par contre, du fait de l'orientation de la rampe inclinée et de son inclinaison en direction de l'entrée, elle n'empêche en rien la sortie du godet 10 de son emplacement 4. Il doit être noté que la mise en place et l'enlèvement du porte-godet 3A ne sont en rien gênés par la butée 8 qui, dans chacune de ses positions, laisse libre le passage du porte-godet 3A de manière à pouvoir stocker le porte-godet à l'intérieur de l'enceinte de l'installation, en particulier lors des phases de transport, de stockage ou d'inactivité de ladite installation.

Comme l'illustre la figure 3, la tête 7 de piston est fixée à l'élément pousseur 6 par simple emboîtement. A l'état fixé à l'élément pousseur 6, la tête 7 de piston coiffe l'extrémité libre de l'élément pousseur 6 et la butée 8 équipant ladite extrémité. Elle maintient ainsi la butée 8 dans une position escamotée à l'intérieur du logement 6A ménagé dans ledit élément pousseur 6. La présence d'une telle butée ne modifie en rien le fonctionnement de l'installation de remplissage comparé à une installation de remplissage traditionnelle. En effet, on procède de manière analogue à ce qui est opéré pour une installation de remplissage traditionnelle.

Les opérations sont généralement les suivantes, l'ordre pouvant être modifié :
- on positionne le porte-godet 3A sur le récipient aérosol 12,
- on introduit ensuite le godet 10 dans le porte-godet 3A de sorte que l'orifice 11 d'injection du godet 10 vient en prise avec la valve de l'aérosol,
- on remplit le godet 10 en liquide de remplissage,
- on installe la tête 7 de piston amovible sur l'élément pousseur 6 puis on positionne l'ensemble aérosol et godet 10 plein dans l'enceinte constituée par le bâti de l'installation, l'épaulement circulaire extérieur du porte-godet venant dans des glissières dudit bâti.
La porte de l'enceinte, lorsqu'elle est présente, est fermée. La fermeture de cette porte entraîne l'actionnement de l'élément pousseur et en particulier la descente du piston constitutif de l'élément pousseur et de la tête de piston dans le godet entraînant le transfert du liquide de remplissage du godet vers l'aérosol. Lorsque la tête 7 de piston atteint le fond du godet 10, elle est retenue à l'intérieur de ce dernier. L'élément 6 pousseur est alors entraîné en déplacement dans le sens d'une extraction ou d'un retrait dudit godet et revient à sa position initiale. L'ensemble récipient aérosol et godet peut alors être extrait de l'enceinte constitutive du bâti 1 de l'installation. Une nouvelle opération de transfert peut être alors opérée après avoir repositionné une nouvelle tête de piston sur l'élément pousseur et un nouveau godet dans le porte-godet. Aucune opération de nettoyage de l'installation n'est nécessaire avant d'opérer cette nouvelle opération de transfert. Il en résulte une mise en oeuvre extrêmement aisée de l'ensemble.

Bien évidemment, si la tête 7 de piston est oubliée, l'opérateur ne peut pas positionner l'ensemble aérosol et godet 10 dans l'enceinte formée par le bâti 1.

## Revendications

1. Installation de remplissage en liquide, tel que peinture, de récipient aérosol (12), du type comprenant au moins
- un bâti (1),
- des moyens (3A, 3B) de maintien, de manière amovible, d'un godet (10) de liquide de remplissage sur le bâti (1) en un emplacement (4) situé au-dessus de l'emplacement (5) de récipient aérosol, généralement dans une position de contact avec la valve dudit récipient aérosol (12),
- un élément pousseur (6) à tête (7) de piston amovible et
- des moyens indicateurs de l'absence de fixation de la tête (7) de piston sur l'élément pousseur (6), ledit élément pousseur (6) étant déplaçable axialement dans ledit godet (10) pour provoquer, par poussée sur ledit liquide, le transfert de ce liquide, à travers un orifice (11) du godet, dans le récipient aérosol, la tête (7) de piston, amovible, étant désolidarisée de l'élément pousseur (6) à l'intérieur du godet (10) avant retrait de l'élément pousseur (6) dudit godet (10),
**caractérisée en ce que** les moyens indicateurs de l'absence de fixation de la tête (7) de piston sur l'élément pousseur (6) affectent la forme d'une butée (8) mobile entre une position active, dans laquelle ladite butée (8) est disposée sur la trajectoire suivie par ledit godet (10) lors de sa mise en place dans son emplacement (4) sur le bâti (1) et empêche ladite mise en place, et une position inactive, dans laquelle ladite butée (8) autorise ladite mise en place, cette butée (8), rappelée en position active, étant maintenue en position inactive par la tête (7) de piston, à l'état fixé de la tête (7) de piston sur l'élément pousseur (6).

2. Installation selon la revendication 1,
**caractérisée en ce que** ladite butée (8) est rappelée en position active au moins sous l'effet de son propre poids.

3. Installation selon l'une des revendications 1 et 2,
**caractérisée en ce que** la butée (8) est montée sur l'élément pousseur (6).

4. Installation selon la revendication 3,
**caractérisée en ce que** ladite butée (8) est disposée à, ou au voisinage de, l'extrémité libre de l'élément pousseur (6).

5. Installation selon l'une des revendications 3 à 4,
**caractérisée en ce que** la tête (7) de piston est fixée à l'élément pousseur (6) par simple emboîtement et **en ce qu'**à l'état fixé à l'élément pousseur (6), la tête (7) de piston coiffe l'extrémité libre de l'élément pousseur (6) et la butée (8) équipant ladite extrémité.

6. Installation selon l'une des revendications 3 à 5,
**caractérisée en ce que**, en position active, la butée (8) forme un prolongement de l'élément (6) pousseur et **en ce que**, en position inactive, la butée (8) s'escamote dans un logement (6A) de l'élément pousseur (6).

7. Installation selon l'une des revendications 1 à 6,
**caractérisée en ce que** la butée (8) affecte la forme d'un levier pivotant autour d'un axe (9) orthogonal à la direction de déplacement axial de l'élément pousseur (6).

8. Installation selon la revendication 7, du type dans laquelle le bâti (1) délimite une enceinte munie d'une entrée (2), de préférence obturable, d'introduction du godet (10) et du récipient aérosol (12) dans ladite enceinte,
**caractérisée en ce que** la butée (8) forme, en position active, une rampe inclinée de manière descendante depuis sa zone de liaison à l'élément pousseur (6) en direction de la zone d'entrée (2) du godet dans le bâti (1) de manière à empêcher, dans ladite position, l'accès du godet (10) à l'emplacement (4) de réception du godet mais autoriser l'extraction du godet (10) dudit emplacement. (4)

## Claims

1. Installation for filling with liquid, such as paint, of an aerosol container (12), of the type comprising at least:
- a frame (1) ;
- means (3A, 3B) for retention in a detachable manner of a cup (10) of filling liquid on the frame (1), in a location (4) which is situated above the location (5) of the aerosol container, generally in a position of contact with the valve of the said aerosol container (12);
- a thrust element (6) with a detachable piston head (7); and
- means for indication of the lack of securing of the piston head (7) on the thrust element (6), the said thrust element (6) being displaceable axially in the said cup (10), in order to give rise, by means of thrusting on the said liquid, to the transfer of this liquid through an aperture (11) in the cup, into the aerosol container, the detachable piston head (7) being separated from the thrust element (6) in the interior of the cup (10) before withdrawal of the thrust element (6) from the said cup (10),
**characterised in that** the means for indication of the lack of securing of the piston head (7) on the thrust element (6) are in the form of a stop (8), which is mobile between an active position, in which the said stop (8) is disposed on the trajectory followed by the said cup (10) when it is put into place in its location (4) on the frame (1), and prevents the said putting into place, and an inactive position, in which the said stop (8) permits the said putting into place, this stop (8), when returned to the active position, being maintained in the inactive position by the piston head (7), in the state in which the piston head (7) is secured on the thrust element (6).

2. Installation according to claim 1,
**characterised in that** the said stop (8) is returned to the active position at least under the effect of its own weight.

3. Installation according to one of claims 1 and 2,
**characterised in that** the stop (8) is fitted on the thrust element (6).

4. Installation according to claim 3,
**characterised in that** the said stop (8) is disposed at, or in the vicinity of, the free end of the thrust element (6).

5. Installation according to one of claims 3 and 4,
**characterised in that** the piston head (7) is secured to the thrust element (6) simply by being fitted, and **in that**, in the state in which it is secured to the thrust element (6), the piston head (7) covers the free end of the thrust element (6) and the stop (8) which equips the said end.

6. Installation according to one of claims 3 to 5,
**characterised in that**, in the active position, the stop (8) forms an extension of the thrust element (6), and **in that**, in the inactive position, the stop (8) is retracted into a receptacle (6A) in the thrust element (6).

7. Installation according to one of claims 1 to 6,
**characterised in that** the stop (8) is in the form of a lever which pivots around an axis (9) at right-angles to the direction of axial displacement of the thrust element (6).

8. Installation according to claim 7, of the type wherein the frame (1) delimits an enclosure which is provided with an intake (2) which can preferably be closed, for introduction of the cup (10) and the aerosol container (12) into the said enclosure,
**characterised in that**, in the active position, the stop (8) forms a ramp which is inclined in a descending manner from its area of connection to the thrust element (6), in the direction of the area of intake (2) of the cup into the frame (1), such as, in the said position, to prevent access by the cup (10) to the location (4) for receipt of the cup, but to permit extraction of the cup (10) from the said location (4).

## Patentansprüche

1. Anlage zum Füllen eines Aerosolbehälters (12) mit Flüssigkeit, wie Farbe, mit mindestens
- einem Gestell (1),
- Mitteln (3A, 3B) zum beweglichen Halten eines Bechers (10) mit Füllflüssigkeit in dem Gestell (1) an einem Platz (4) über dem Platz (5) des Aerosolbehälters, im Allgemeinen in einer an dem Ventil des Aerosolbehälters (12) anliegenden Stellung,
- einem Schubelement (6) mit beweglichem Kolbenboden (7) und
- Mitteln zum Anzeigen des Fehlens der Befestigung des Kolbenbodens (7) an dem Schubelement (6), wobei das Schubelement (6) in dem Becher (10) axial verschiebbar ist, um durch Schub auf die Flüssigkeit die Übertragung der Flüssigkeit durch eine Öffnung (11) des Bechers in den Aerosolbehälter herbeizuführen, wobei der bewegliche Kolbenboden (7) von dem Schubelement (6) in dem Becher (10) lösbar ist, bevor das Schubelement (6) aus dem Becher (10) gezogen wird, **dadurch gekennzeichnet, dass** die Mittel zum Anzeigen des Fehlens der Befestigung des Kolbenbodens (7) an dem Schubelement (6) als Anschlag (8) ausgebildet sind, der beweglich ist zwischen einer aktiven Stellung, in der der Anschlag (8) in dem Weg, der von dem Becher (10) bei seinem Einsetzen an seinen Platz (4) in dem Gestell (1) befolgt wird, angeordnet ist und das Einsetzen verhindert, und einer inaktiven Stellung, in der der Anschlag (8) das Einsetzen ermöglicht, wobei der in die aktive Stellung zurückgestellte Anschlag (8) von dem Kolbenboden (7) in dem Zustand, in dem der Kolbenboden (7) an dem Schubelement (6) befestigt ist, in der inaktiven Stellung gehalten wird.

2. Anlage nach Anspruch 1, **dadurch gekennzeichnet, dass** der Anschlag (8) mindestens unter Einwirkung seines Eigengewichtes in die aktive Stellung zurückgestellt wird.

3. Anlage nach einem der Ansprüche 1 und 2, **dadurch gekennzeichnet, dass** der Anschlag (8) an dem Schubelement (6) angebaut ist.

4. Anlage nach Anspruch 3, **dadurch gekennzeichnet, dass** der Anschlag (8) an dem freien Ende oder in der Nähe des freien Endes des Schubelementes (6) angeordnet ist.

5. Anlage nach einem der Ansprüche 3 bis 4, **dadurch gekennzeichnet, dass** der Kolbenboden (7) durch einfaches Einstecken an dem Schubelement (6) befestigt ist und dass der Kolbenboden (7) in dem am Schubelement (6) befestigten Zustand das freie Ende des Schubelementes (6) und den Anschlag (8), mit dem das freie Ende ausgestattet ist, bedeckt.

6. Anlage nach einem der Ansprüche 3 bis 5, **dadurch gekennzeichnet, dass** der Anschlag (8) in der aktiven Stellung eine Verlängerung des Schubelementes (6) bildet und dass sich der Anschlag (8) in der inaktiven Stellung in eine Aufnahme (6A) des Schubelementes (6) einzieht.

7. Anlage nach einem der Ansprüche 1 bis 6, **dadurch gekennzeichnet, dass** der Anschlag (8) als Hebel ausgebildet ist, der um eine senkrecht zur axialen Schubrichtung des Schubelementes (6) verlaufende Achse drehbar ist.

8. Anlage nach Anspruch 7, bei der das Gestell (1) eine Kammer begrenzt, die mit einer vorzugsweise verschließbaren Einführungsöffnung (2) zum Einführen des Bechers (10) und des Aerosolbehälters (12) in die Kammer ausgestattet ist, **dadurch gekennzeichnet, dass** der Anschlag (8) in der aktiven Stellung eine Schrägfläche bildet, die von dem Bereich ihrer Verbindung mit dem Schubelement (6) in Richtung des Bereiches der Einführungsöffnung (2) zum Einführen des Bechers in das Gestell (1) abfällt, um zu verhindern, dass der Becher (10) in der aktiven Stellung an dem Platz (4) zur Aufnahme des Bechers einsetzbar ist, und um das Entnehmen des Bechers (10) von dem Platz (4) zu ermöglichen.
